# FASCICULE DE BREVET EUROPEEN

(11) **EP 2 809 525 B1**
(45) Date de publication et mention de la délivrance du brevet: **04.11.2015**
(21) Numéro de dépôt: 13704163.8
(22) Date de dépôt: 16.01.2013
(51) Int. Cl.: B43K 5/17, B43K 7/12, B43K 8/24, B43K 24/08, B43K 23/12

(54) **INSTRUMENT D'ÉCRITURE À MANCHON PROTECTEUR DE POINTE RÉTRACTABLE**
SCHREIBINSTRUMENT MIT EINER EINZIEHBAREN SPITZE UND EINER SCHUTZHÜLLE
RETRACTABLE TIP WRITING INSTRUMENT WITH A PROTECTIVE SLEEVE

(30) Priorité: 03.02.2012 FR 1251022
(43) Date de publication de la demande: 10.12.2014
(73) Titulaire: Société BIC, 92110 Clichy (FR)
(72) Inventeur: ROLION, Franck, F-95270 Asnieres sur Oise (FR); FAGU, Ludovic, F-93130 Noisy le Sec (FR)
(74) Mandataire: Cabinet Plasseraud
(86) Numéro de dépôt international: PCT/FR2013/050098
(87) Numéro de publication internationale: WO 2013/114017

(56) Documents cités:
- FR-A- 1 159 302
- GB-A- 1 007 198
- US-A- 2 941 511

## Description

### DOMAINE TECHNIQUE DE L'INVENTION

La présente invention est relative aux instruments d'écriture tels que les stylos à encre, et en particulier aux instruments d'écriture comportant :
- un corps creux, typiquement tubulaire, s'étendant entre une extrémité arrière et une extrémité avant ;
- un organe d'écriture monté à l'intérieur du corps et pourvu à une extrémité libre d'une pointe ;
- un manchon protecteur mobile entre une position de protection de la pointe (position dans laquelle une extrémité de protection du manchon s'étend à l'avant du corps de façon à recouvrir entièrement la pointe) et une position rétractée permettant l'écriture (position dans laquelle la pointe fait saillie à l'avant du manchon protecteur en traversant un orifice de passage) ;
- au moins une première butée formée sur le corps ; et
- au moins un organe de verrouillage adapté pour s'engager sur la première butée, afin de maintenir une des deux positions du manchon protecteur.

### ARRIERE-PLAN TECHNOLOGIQUE DE L'INVENTION

Un instrument d'écriture du genre précité permet d'éviter d'utiliser un capuchon séparable qui peut être perdu, tout en assurant une fonction de protection de la pointe d'écriture. A titre d'exemple, le document FR 2 103 492 divulgue un instrument d'écriture qui présente un manchon protecteur avec une extrémité avant sensiblement conique et dont la position rétractée qui permet l'écriture est maintenue par l'introduction d'une protubérance de verrouillage dans une alvéole ou une gorge d'arrêt formée sur la face externe du corps tubulaire. Ce type de manchon protecteur présente une agrafe élastique pourvue d'une zone striée pour permettre à l'utilisateur de pousser vers l'arrière le manchon protecteur et ainsi enclencher la position rétractée permettant l'écriture, par engagement de l'organe de verrouillage. L'élasticité de l'agrafe permet de soulever puis pousser vers l'avant le manchon protecteur afin d'obtenir un retour à la position de protection.

Pour ce type d'actionnement un amincissement (réduction d'épaisseur à la jonction avec l'agrafe) est requis pour obtenir une flexibilité de l'agrafe de déverrouillage, ce qui augmente le risque de rupture de l'agrafe. De plus la prise en main de l'instrument d'écriture peut être rendue plus difficile du fait de la présence de l'agrafe de déverrouillage.
- Le document GB-A-1007198 divulgue in instrument d'écriture en accordance avec le préambule de la revendication 1.

Il existe donc un besoin pour des instruments d'écriture moins sujets à la casse, économiques, et qui de préférence offrent un confort de manipulation pour l'utilisateur.

### DESCRIPTION GENERALE DE L'INVENTION

La présente invention a pour but de proposer un instrument d'écriture à manchon protecteur rétractable dont le mécanisme est fiable et qui reste simple de conception.

A cet effet, l'instrument d'écriture selon l'invention comprend :
- au moins une deuxième butée formée sur le corps et décalée axialement vers l'extrémité avant par rapport à ladite première butée, la première butée et la deuxième butée faisant partie d'une came fixe ;
- une came rotative qui comporte ledit au moins un organe de verrouillage et est déplaçable par rapport au corps entre :
   i) une position reculée dans laquelle ledit organe de verrouillage vient s'engager avec ladite première butée, de façon à verrouiller la position rétractée, et
   ii) une position avancée dans laquelle ledit organe de verrouillage vient s'engager avec ladite deuxième butée, de façon à verrouiller la position de protection,
- un élément de rappel élastique pour solliciter le manchon protecteur vers ladite position de protection ; et
- un raccordement entre le manchon protecteur et la came rotative, de sorte que le manchon protecteur forme un poussoir actionnant un déplacement de la came rotative alternativement vers l'une et l'autre desdites positions avancée et reculée. Ainsi, en réponse à une pression vers l'arrière exercée sur le manchon protecteur, on peut actionner et verrouiller la position de protection et la position rétractée, de façon alternative.

Grâce à l'élément de rappel élastique, le verrouillage des positions respectives (position rétractée et position de protection) est réalisé sans aucune autre action de la part de l'utilisateur. Il est en outre intéressant de noter que c'est le manchon protecteur qui forme l'actionneur, la came rotative tournant vers l'une ou l'autre des positions de blocage en réponse au déplacement vers l'arrière du manchon protecteur. On comprend ainsi que le corps peut être dépourvu d'aspérités (sans agrafe ou cliquet saillant sur un côté) et la partie d'actionnement formée par le manchon protecteur peut alors être particulièrement robuste.

Pour un confort et une meilleure ergonomie de l'instrument d'écriture, le manchon protecteur peut présenter une partie de protection avec au moins un renfoncement sur sa surface externe. La prise entre deux doigts du manchon protecteur est alors facilitée. A titre d'exemple, l'utilisateur peut déplacer le manchon protecteur en le serrant entre l'index et le majeur, tandis que le corps est maintenu fixement entre le pouce et l'index. L'index et/ou le majeur pénètre dans la ou les renfoncements pour une meilleure saisie du manchon protecteur. Ce type de structure permet à l'utilisateur de pousser efficacement le manchon protecteur vers l'arrière à la façon d'un bouton poussoir pour actionner le passage d'une position à l'autre du manchon protecteur.

Selon une particularité, la came rotative s'étend de façon annulaire autour d'une portion intermédiaire de l'organe d'écriture (la portion intermédiaire étant axialement distante des extrémités avant et arrière de l'organe d'écriture). L'élément de rappel élastique peut être situé en arrière par rapport à la came rotative en s'étendant au moins partiellement autour et/ou le long de l'organe d'écriture.

Selon une particularité, le manchon protecteur comprend une portion de guidage coulissant le long du corps selon un axe parallèle à l'axe longitudinal du corps creux (et de préférence confondu avec cet axe longitudinal) et une partie de protection qui prolonge la portion de guidage et présente un orifice de passage pour la pointe, le manchon protecteur comprenant un épaulement annulaire qui définit une face arrière de la partie de protection, le manchon protecteur pouvant librement être poussée vers l'arrière jusqu'à obtenir un appui de l'épaulement annulaire contre l'extrémité avant du corps. Cette disposition permet de contrôler la fin de course du poussoir formé par le manchon protecteur, la force exercée sur l'élément de rappel élastique (typiquement une force de compression lorsqu'il s'agit d'un ressort) étant toujours la même. Cette structure est particulièrement robuste et la prise par l'utilisateur du manchon protecteur peut être facilitée par la présence d'au moins une cavité ou renfoncement pour les doigts.

Selon une autre particularité, le manchon protecteur présente une denture adaptée pour s'engager avec la came rotative, ledit raccordement permettant de déplacer longitudinalement la came rotative vers l'arrière lors de la poussée du manchon protecteur et entraîner :
- lorsque le manchon protecteur est poussé depuis ladite position de protection, une première rotation de la came rotative telle que ledit organe de verrouillage vient s'engager avec ladite première butée, de façon à obtenir et verrouiller la position rétractée, et
- lorsque le manchon protecteur est poussé depuis ladite position rétractée, une deuxième rotation de la came rotative telle que ledit organe de verrouillage vient s'engager avec ladite deuxième butée, de façon à obtenir et verrouiller la position de protection,
la première rotation et la deuxième rotation étant réalisées dans le même sens autour de l'axe longitudinal, avec sensiblement le même angle de rotation, qui est de préférence inférieur ou égal à 45°.

Avec ces dispositions, la came rotative peut tourner par effet de came lorsque le manchon protecteur arrive en fin de course (position en appui contre l'extrémité avant du corps), alors que la force de réaction de l'élément de rappel élastique est au maximum. On comprend alors que le passage dans la position suivante du manchon protecteur est rapide après la poussée vers l'arrière, l'organe de verrouillage étant déjà en vis-à-vis de la butée correspondante. L'avancement de la came rotative jusque dans sa position d'engagement est simplement déclenché par le retour en position de l'élément de rappel élastique. Une rondelle en matière plastique peut le cas échéant être interposée entre la came rotative et l'élément de rappel élastique. Une telle rondelle peut permettre de minimiser les frottements lors de la rotation de la came rotative.

Selon une particularité, l'extrémité avant du corps présente une ouverture, le corps définissant un volume interne, et le manchon protecteur est monté dans le corps au travers de ladite ouverture, la portion de guidage du manchon protecteur étant insérée dans le volume interne du corps et s'étendant longitudinalement selon l'axe longitudinal du corps. Ainsi, du fait du coulissement à l'intérieur du corps creux, qui est typiquement tubulaire, le risque de blocage du manchon protecteur est réduit et le mécanisme d'actionnement est particulièrement robuste.

Selon une autre particularité, l'élément de rappel élastique comprend un ressort, de préférence hélicoïdal, situé entièrement dans le volume interne du corps creux et présente :
- une extrémité arrière en appui fixe sur une face de support ; et
- une extrémité avant en appui, directement ou indirectement, contre la came rotative.

De préférence, la face de support est formée sur un piston , l'organe d'écriture étant déplaçable avec le piston en translation vers l'arrière dans le corps creux, un ressort additionnel étant agencé du côté de l'extrémité arrière du corps creux, en appui sur une face arrière du piston opposée à la face de support, pour générer une force de répulsion qui sollicite l'organe d'écriture vers l'avant et est adaptée pour amortir une pression d'écriture dans la position rétractée du manchon protecteur. Avec ces dispositions, le passage vers la position de protection du manchon peut se fait par une poussée frontale contre l'avant de l'instrument d'écriture. Typiquement l'utilisateur peut dans ce cas, avec une seule main, appuyer la pointe puis le manchon contre un support rigide dans un même mouvement de poussée (la pointe se déplaçant vers l'arrière avec le manchon), de façon à obtenir la position de protection dès le relâchement de la poussée. La pointe fait alors saillie à l'avant du corps sous l'effet de rappel élastique du ressort additionnel (le manchon restant verrouillé dans la position rétracté). L'obtention de la position rétractée peut se faire de façon similaire, la pointe affleurant par rapport à l'extrémité avant du manchon. On comprend que dans ce cas les deux positions de l'instrument sont actionnées chacune par repoussage (même mode "puncher" que pour estamper), en réponse à l'appui sur une surface initié par la main de l'utilisateur.

Selon une autre particularité, le piston vient en appui, sous l'effet de la force de répulsion du ressort additionnel, contre une butée interne du corps pour ladite position de protection et pour ladite position rétractée du manchon protecteur, ce grâce à quoi l'organe d'écriture a dans la position de protection et dans la position rétractée la même position relative par rapport au corps creux. Cette disposition permet l'utilisation d'une force de rappel supérieure pour le ressort additionnel par rapport au ressort sollicitant le manchon, avec l'avantage que l'effort initial pour pousser la pointe sera suffisant pour pousser ensuite le manchon vers l'arrière, de sorte que le mouvement de poussée pour obtenir la position de protection se fait sans entrave en un seul geste continu.

Selon une autre particularité, la came rotative est située dans ledit volume interne et s'étend de façon annulaire autour dudit axe longitudinal en définissant un espace intérieur, l'organe d'écriture étant déplaçable en translation selon l'axe longitudinal dans cet espace intérieur. On comprend ainsi que l'organe d'écriture peut se déplacer indépendamment du manchon protecteur, par exemple pour amortir la pression d'écriture. Ainsi cette mobilité axiale lors de l'écriture n'a pas le moindre impact sur le verrouillage du manchon protecteur.

Dans divers modes de réalisation de l'instrument d'écriture selon l'invention, on peut éventuellement avoir recours en outre à l'une et/ou à l'autre des dispositions suivantes :
- ladite première butée et ladite deuxième butée sont définies par au moins une paire d'entailles adjacentes s'étendant longitudinalement sur une face interne du corps et débouchant axialement vers l'arrière dans une même zone annulaire du corps, l'une des entailles de ladite paire étant plus longue que l'autre.
- ledit au moins un organe de verrouillage comporte un nombre déterminé, au moins égal à deux, de dents de verrouillage, la face interne du corps présentant un nombre de première butées au moins supérieur ou égal au nombre déterminé et le nombre de deuxième butées étant identique au nombre de premières butées ;
- la came rotative est maintenue alternativement soit dans la position avancée pour laquelle l'une au moins des dents de verrouillage est engagée dans une des entailles les plus longues, soit dans la position reculée pour laquelle l'une au moins des dents de verrouillage est engagée dans une des entailles les plus courtes
- la came rotative comporte un corps ayant une surface externe généralement cylindrique qui s'étend entre une extrémité arrière, au niveau de laquelle est agencé ledit au moins un organe de verrouillage, et une extrémité avant ;
- le manchon protecteur présente une extrémité arrière pourvue d'une denture pour s'engager avec la came rotative ;
- le manchon protecteur présente une face interne sur laquelle est formée une gorge annulaire de rétention ;
- la came rotative comporte un bourrelet externe annulaire qui fait saillie sur ladite surface externe et s'engage dans ladite gorge annulaire de rétention, de sorte que la came rotative est attaché au manchon protecteur avec un jeu axial de façon à pouvoir coulisser entre une position d'engagement de la denture avec la came rotative et une position désengagée de la denture (avec un tel couplage de la came rotative avec le manchon protecteur, on combine d'une part la rotation causée par l'effet de came avec un coulissement longitudinal significatif qui permet l'obtention des deux positions du manchon), et d'autre part une sollicitation indirecte de l'élément de rappel élastique sur le manchon protecteur pour obtenir rapidement et efficacement chacune des positions) ;
- la came rotative (de préférence réalisée d'une seule pièce) comporte au moins deux projections saillantes formées sur ladite surface externe et décalées axialement vers l'arrière par rapport au bourrelet externe annulaire, chacune des projections saillantes présentant une face avant biseautée d'engagement avec la denture du manchon protecteur, les dents de verrouillage étant décalées axialement vers l'arrière par rapport aux projections saillantes ;
- l'extrémité avant du corps présente une ouverture axiale, la portion de guidage s'insérant dans le volume interne du corps et présentant un organe anti-rotation mâle ou femelle pour s'engager avec un organe de guidage complémentaire du corps qui s'étend longitudinalement jusqu'à l'extrémité avant.

### BREVE DESCRIPTION DES DESSINS

D'autres caractéristiques et avantages de l'invention apparaîtront au cours de la description suivante de plusieurs modes de réalisation, donnés à titre d'exemples non limitatifs, en regard des dessins joints dans lesquels :
- la figure 1 est une vue en coupe longitudinale d'un instrument d'écriture selon l'invention, avec le manchon protecteur en position rétractée ;
- la figure 2 montre en perspective le manchon protecteur de l'instrument d'écriture de la figure 1 ;
- la figure 3 montre en perspective la came rotative de l'instrument d'écriture de la figure 1
- la figure 4A est une vue de perspective de l'instrument d'écriture de la figure 1, illustrant la position d'écriture du manchon protecteur ;
- la figure 4B est une vue de perspective de l'instrument d'écriture de la figure 1, illustrant la position de protection du manchon protecteur ;
- la figure 5 représente en perspective une variante de réalisation d'une partie de l'instrument d'écriture selon l'invention ;
- la figure 6 montre un détail de l'instrument d'écriture de la figure 5 ;
- la figure 7 est une vue de côté d'un détail de l'instrument d'écriture de la figure 1 ;
- la figure 8 représente en coupe longitudinale une variante de réalisation de la partie arrière de l'instrument d'écriture selon l'invention.

### DESCRIPTION DES MODES DE REALISATION PREFERES DE L'INVENTION

Sur les différentes figures, des références identiques indiquent des éléments identiques ou similaires. L'instrument d'écriture 1 permet d'écrire par tout médium d'écriture, d'effacement ou de surlignage, appelé dans ce qui suit encre par l'intermédiaire d'une pointe d'écriture 2.

En référence aux figures 1 et 2 notamment, l'instrument d'écriture 1 comporte un corps creux 2 de préférence tubulaire pour former un fût. Ce corps creux 2 s'étend longitudinalement (le long d'un axe longitudinal X) entre une extrémité arrière 2a et une extrémité avant 2b qui présente une ouverture 2c qui est ici axiale. L'instrument d'écriture 1 est dépourvu de capuchon et présente un manchon protecteur 3 mobile à l'avant du corps creux 2. L'organe d'écriture 4 logé à l'intérieur du corps creux 2 peut présenter une forme générale cylindrique de façon connue en soi, en formant par exemple une cartouche (éventuellement remplaçable en démontant l'extrémité arrière 2a du corps 2). On comprend que l'axe longitudinal X forme un axe central qui traverse le corps creux 2, le manchon protecteur 3 et l'organe d'écriture 4.

L'organe d'écriture 4 est monté dans le volume interne V du corps creux 2, en s'appuyant à une extrémité arrière 4a sur une face de support F1 définie à l'avant d'un piston P. L'extrémité avant 4b de l'organe d'écriture 4 présente une pointe 4c située en dehors du volume interne V et faisant saillie à l'avant du corps creux 2 comme cela est visible sur la figure 1. La face de support F1 du piston P présente une base qui s'étend transversalement à l'axe longitudinal du corps creux 2 et des dents et/ou au moins une paroi qui s'étendent depuis la base pour permettre un centrage de l'organe d'écriture 4 dans le volume interne V du corps 1.

En raison de l'engagement de l'extrémité arrière 4a de l'organe d'écriture 4 sur le piston P, l'organe d'écriture 4 est déplaçable avec ce piston P en translation respectivement vers l'arrière et vers l'avant dans le corps creux 2. Un ressort R est agencé du côté de l'extrémité arrière 2a du corps 2 et prend appui sur le piston P du côté de la face arrière F2 opposée à la face de support F1. Ce ressort R qui est contraint axialement est en appui sur un bouchon 40 qui obture l'extrémité arrière 2a du corps 2 d'une façon connue en soi. Ce ressort R permet ici de générer une force de répulsion qui sollicite l'organe d'écriture 4 vers l'avant et est adaptée pour amortir une pression d'écriture dans la position rétractée du manchon protecteur 3 (cette position rétractée étant bien visible sur les figures 1 et 4A).

En référence aux figures 1 et 2, le manchon protecteur 3 comprend une portion de guidage 5, ici de forme générale tubulaire, qui coulisse le long du corps 2, dans le volume interne V. La portion de guidage 5 est prolongée vers l'avant par une partie de protection 6 qui présente un orifice de passage 6a pour la pointe 4c. Cet orifice de passage 6a est axial. A l'arrière de la portion de guidage 5, il est également prévu une ouverture axiale 5a. Le manchon protecteur 3 forme une extrémité avant effilée de l'instrument d'écriture 1, la partie de protection 6 en particulier pouvant être de forme conique ou similaire. La portion de guidage 5 et la partie de protection 6 s'étendent autour du même axe central, ici confondu avec l'axe longitudinal X du corps creux. La portion de guidage 5 a de préférence une forme générale cylindrique. Dans des variantes avec un corps creux 2 sensiblement asymétrique, l'axe longitudinal X est un axe central pour le manchon protecteur 3 et pour la partie avant du corps creux 2.

Sur la figure 1, on peut voir que le manchon protecteur 3 est monté dans le corps creux 2 au travers de l'ouverture 2c formée à l'extrémité avant 2b, de sorte que la portion de guidage 5 du manchon protecteur 3 est insérée dans le volume interne V du corps creux 2. Dans la position rétractée du manchon protecteur 3 comme montré sur la figure 1, l'organe d'écriture 4 traverse entièrement le manchon protecteur 3, l'instrument d'écriture 1 étant alors dans une configuration permettant l'écriture. Le manchon protecteur 3 est ici formé d'une seule pièce en matière plastique injectée. La portion de guidage 5 du manchon protecteur 3 peut présenter une longueur inférieure à la longueur de la partie de protection 6, qui a ici une forme générale conique. Ainsi, on minimise la quantité de matière pour réaliser le manchon protecteur 3.

En référence à l'exemple non limitatif de la figure 2, on peut voir que le manchon protecteur 3 s'étend longitudinalement selon un axe central, qui coïncide typiquement avec l'axe longitudinal X du corps creux 2 (figure 1). La portion de guidage 5 coulisse dans une zone définie par un premier tronçon tubulaire 7 du corps creux 2. Un deuxième tronçon tubulaire 8 du corps creux 2 prolonge vers l'arrière le premier tronçon 7 et présente des nervures internes 9 de sorte que la section interne du corps creux 2 se rétrécit à la jonction entre le premier tronçon tubulaire 7 et le deuxième tronçon tubulaire 8.

La section interne définie par le premier tronçon tubulaire 7 est ici constante et dépourvue de relief, à l'exception d'un organe de guidage tel qu'une fente 7a qui coopère avec un organe anti-rotation 5b complémentaire 5b (mâle ou femelle) formé sur la face externe de la portion de guidage 5 pour empêcher la rotation du manchon protecteur 3. Dans cet exemple des figures 1 et 2, la fente 7a s'étend longitudinalement jusqu'à l'extrémité avant 2b du corps creux 2 et l'organe anti-rotation 5b est une nervure longitudinale qui rejoint l'extrémité arrière de la partie de protection 6.

Dans la variante de réalisation de la figure 5, on peut voir que l'organe anti-rotation 5b peut être raccourci. Ici, la portion de guidage 5 peut s'insérer entièrement dans le volume interne V du corps creux 2 en étant ici complètement recouvert par le premier tronçon tubulaire 7. Comme cela sera expliqué ci-après, cet état d'insertion peut être un état intermédiaire entre les deux positions (position rétractée et position de protection) prises par le manchon protecteur 3.

Comme cela est bien visible sur les figures 1 et 5, la portion de guidage 5 est prolongée longitudinalement vers l'arrière par une came rotative 10 agencée de façon coaxiale par rapport au manchon protecteur 3. La came rotative 10 est attachée à la portion de guidage 5 du manchon protecteur 3 par un raccordement 11. Dans le mode de réalisation représenté, ce raccordement 11 est réalisé par l'insertion d'un bourrelet externe annulaire 10a de la came rotative 10 dans une gorge annulaire 5c de rétention formée sur la face interne de la portion de guidage 5.

Ce raccordement 11 autorise un faible jeu axial entre la came rotative 10 et le manchon protecteur 3 et permet à la came rotative 10 de tourner autour de l'axe longitudinal X (contrairement au manchon 3 qui comporte l'organe anti-rotation 5b). Ce jeu axial est très inférieur au déplacement axial du manchon protecteur 3, de sorte que la came rotative 10 se déplace vers l'arrière dans le volume interne V lorsque le manchon protecteur 3 est poussé vers l'arrière. Bien que l'exemple représenté montre le couplage d'un bourrelet externe annulaire 10a dans une gorge annulaire 5c, il est bien entendu que tout autre mode de couplage peut être utilisé pour réaliser le raccordement 11 avec un jeu axial, par exemple en utilisant une ou plusieurs alvéoles de rétention d'un organe saillant complémentaire tel qu'une nervure.

On peut noter ainsi dans l'exemple de réalisation de la figure 1 que l'instrument d'écriture 1 peut ne comporter que trois pièces externes tubulaires formées à base de plastique : le corps creux 2 tubulaire, le manchon protecteur 3 et le bouchon 40. L'organe d'écriture 4, la came rotative 10, la rondelle optionnelle 24 et l'élément de rappel élastique associé, ici un ressort 22 hélicoïdal, forment les autres principaux éléments constitutifs de l'instrument d'écriture 1 (le piston P et le ressort R pouvant être considérés comme optionnels comme le montre la variante de la figure 8 par exemple). Le nombre de pièces est ainsi très raisonnable pour obtenir le système de verrouillage des deux positions, avec en outre l'avantage que le système de verrouillage est entièrement intégré dans le volume interne V du tube creux 2.

La came rotative 10 comporte au moins un organe de verrouillage, ici plusieurs dents de verrouillage 12, 13, 14 réparties sur la circonférence d'un corps tubulaire 15. Un espace intérieur 10b est défini à l'intérieur de ce corps tubulaire 15. L'organe d'écriture 4 traverse entièrement le corps tubulaire 15 de la came rotative 10 via cet espace intérieur 10b, et peut le cas échéant coulisser indépendamment du mouvement de l'ensemble formé par le manchon protecteur 3 et la came rotative 10, selon la direction axiale définie par l'axe longitudinal X.

Ces dents de verrouillage 12, 13, 14 sont adaptées pour venir en prise avec une came fixe définie par les nervures internes 9 du deuxième tronçon 8. Dans cette came fixe, les nervures internes 9 sont espacées pour former des entailles longitudinales 9a, 9b. De préférence il est prévu une forme biseautée au fond de ces entailles, cette forme biseautée correspondant à la forme à l'avant des dents de verrouillage 12, 13, 14. Le deuxième tronçon 8 pourvu de la came fixe peut par exemple ressembler ou avoir une structure identique à un tronçon utilisé pour former le fût du stylo BIC Velocity® (la position de ce deuxième tronçon 8 étant cependant très différente car dans les premier et deuxième tronçons 7, 8 sont prévus du côté de l'extrémité avant 2b du corps creux 2 dans l'instrument d'écriture 1 selon l'invention).

En référence aux figures 5 et 6, les extrémités à l'arrière des nervures 9 respectives forment une série de premières butées B1, B2, B3, B4, B5, B6. Ici également il est prévu de préférence une forme biseautée obtenue en réalisant de courtes entailles 9a à l'extrémité arrière des nervures 9. Autrement dit, la série de premières butées B1, B2, B3, B4, B5, B6 est définie par les fonds respectifs de ces courtes entailles 9a. Une série de deuxièmes butées 20 est définie par les fonds respectifs des entailles principales, plus longues 9b, les dents de verrouillage 12, 13, 14 venant s'engager sur ces deuxièmes butées 20 en coulissant vers l'avant entre deux nervures 9 adjacentes. Les entailles courtes 9a et les entailles plus longues 9b débouchent axialement vers l'arrière dans une même zone annulaire du corps creux 2, comme cela est bien visible sur la figure 6.

Bien entendu, d'autres formes de réalisation des butées et des organes de verrouillage peuvent être envisagées. On comprend plus généralement que les premières butées B1, B2, B3, B4, B5, B6 sont décalées plus en arrière dans le corps creux 2 par rapport aux deuxièmes butées 20 et que la rotation de la came rotative 10 permet d'alterner entre l'engagement avec les première butées B1, B2, B3, B4, B5, B6 et l'engagement avec les deuxièmes butées 20.

En référence à présent à la figure 2, le manchon protecteur 3 présente à son extrémité arrière une denture 21 adaptée pour s'engager avec la came rotative 10, en particulier avec des projections saillantes 15a qui font saillie radialement vers l'extérieur depuis la surface externe du corps tubulaire 15. Ces projections 15a sont décalées axialement vers l'arrière par rapport au bourrelet externe annulaire 10a ou reliefs similaires de couplage entre le manchon protecteur 3 et la came rotative 10. Ces projections saillantes 15a présentent une face avant biseautée d'engagement avec la denture 21 du manchon protecteur 3. Dans un mode de réalisation préféré, le nombre de dents de la denture 21 peut correspondre au nombre cumulé de premières et deuxièmes butées B1, B2, B3, B4, B5, B6 et 20. Comme illustré à la figure 2 la denture 2 s'étend de façon annulaire à l'extrémité arrière de la portion de guidage 5, les creux débouchant vers l'arrière au niveau de l'ouverture axiale 5a.

En coopérant avec les projections saillantes 15a comme illustré sur la figure 7, la denture 21, peut permettre d'initier une rotation d'un angle comparable et de préférence inférieur ou égal au décalage angulaire entre les entailles d'une paire d'entailles 9a, 9b adjacentes. Comme le montre la figure 6, les entailles d'une telle paire s'étendent longitudinalement sur la face interne du corps creux 2, l'une des entailles étant plus longue que l'autre.

Lorsque les projections saillantes 15a coopèrent par leur extrémité avant avec la denture 21, les dents de verrouillage 12, 13, 14 qui sont décalées axialement vers l'arrière coopèrent par leur extrémité avant E avec la came fixe du deuxième tronçon 8 du corps creux 2. On comprend que la came rotative est ici du genre mâle, tandis que la came fixe est du genre femelle. Grâce au raccordement 11, le fait d'actionner un déplacement vers l'arrière du manchon protecteur 3, comme illustré sur la figure 5 par la flèche A, provoque un retrait vers l'arrière de la came rotative 10 qui désengage les dents de verrouillage 12, 13, 14 des entailles correspondantes.

Ce désengagement permet à la came rotative 10 de tourner d'un faible angle de rotation prédéterminé (premier angle), ici très inférieur 45° et par exemple inférieur à 20°. Cette légère rotation résulte de l'insertion complète (contact plus étroit) des projections saillantes 15a dans les creux de la denture 21 de manoeuvre comme illustré sur la figure 7 (flèche C). On peut voir que la denture 21 comprend ici une série de rampes 16 réparties de façon annulaire et qui s'étendent chacune depuis une arête vive ou bord d'extrémité analogue 17 de la denture 21 jusqu'au fond des creux. Les projections saillantes 15a viennent coulisser sur ces rampes 16 pour générer la légère rotation de la came rotative 10. Le franchissement des bords d'extrémité 17 est permis grâce au jeu axial au niveau du raccordement 11, ce qui permet un déplacement relatif suffisant entre la portion de guidage 5 du manchon protecteur 3 et la came rotative 10 pour permettre une poursuite du mouvement de rotation selon la flèche C.

Après cette légère rotation, l'extrémité avant E des dents de verrouillage 12, 13, 14 se trouve suffisamment en face de l'entaille adjacente pour permettre au mouvement de rotation de se poursuivre d'un deuxième angle très inférieur à 45°. Dans un mode de réalisation préféré, la somme du premier angle et du deuxième angle correspond à environ 30°, le nombre total d'entailles 9a, 9b étant égal à 12 (le nombre de creux dans la denture 21 de manoeuvre étant ici égal à 12).

En référence aux figures 3 et 7, chacune des projections saillantes 15a est alignée avec une des dents de verrouillage 12, 13, 14 et la même forme biseauté est utilisée à l'avant de ces reliefs formés sur le corps tubulaire 15 de la came rotative 10. La surface externe de ce corps tubulaire 15 est généralement cylindrique avec un diamètre externe D2 légèrement inférieur au diamètre interne D1 de la portion de guidage 5. Ici, les dents de verrouillage 12, 13, 14 sont formées sur l'extrémité arrière de la came rotative 10 et font saillie radialement vers l'extérieur de manière similaire aux projections saillantes 15. De préférence l'extension radiale e2 des dents de verrouillage 12, 13, 14 est supérieure à l'extension radiale e1 des projections saillantes 15a. Avec une telle extension radiale e2, il est permis de limiter l'épaisseur du corps creux 2 au niveau de la came fixe (surépaisseur minimisée au niveau des nervures internes 9) et on économise ainsi de la matière.

Bien entendu, toute autre façon de faire tourner la came rotative 10 d'un angle inférieur à 45° peut être utilisée, par exemple avec un nombre inférieur d'entailles 9a, 9b dans la came fixe. Avantageusement pour économiser de la matière, le nombre de dents de verrouillage 12, 13, 14 ou d'organes de verrouillage similaires est inférieur au nombre de premières butées B1, B2, B3, B4, B5, B6 et inférieur au nombre de deuxièmes butées 20.

Plus généralement, on comprend que le raccordement 11, l'agencement de la came fixe formée dans le deuxième tronçon 8 et la denture 21 permettent de contrôler le mouvement de la came rotative 10. La came rotative 10 se déplace ainsi par rapport au corps creux 2 en étant guidée par les nervures internes 9 de la came fixe et prend alternativement une position reculée (correspondant à la position rétractée du manchon protecteur 3) et une position avancée (correspondant à la position de protection du manchon protecteur 3).

En outre et comme illustré sur les figures 1 et 5, il est prévu un élément de rappel élastique en appui sur l'ensemble formé par le manchon protecteur 3 et la came rotative 10, de façon à solliciter le manchon protecteur 3 vers la position de protection montrée sur la figure 4B. L'élément de rappel est par exemple positionné autour de l'organe d'écriture 4. Cet élément de rappel élastique est de préférence un ressort 22 d'actionnement, par exemple de type hélicoïdal, qui est contraint axialement entre la came rotative 10 (ou une rondelle additionnelle 24 accolée contre la came rotative 10, dans l'exemple de la figure 4) et le piston P monté coulissant solidairement avec l'organe d'écriture 4. Plus particulièrement, on peut voir que ce ressort 22, situé entièrement dans le volume interne V, comprend :
- une extrémité arrière 22a en appui fixe sur la face de support F1 définie par le piston P ; et
- une extrémité avant 22b en appui, directement ou indirectement, contre la came rotative 10.

Bien entendu le ressort hélicoïdal pourrait être remplacé par une lame élastique solidaire du piston P ou éventuellement par une série de plusieurs ressorts mis bout à bout. Plus généralement, tout moyen de rappel élastique peut être utilisé avec une force d'appui, de façon directe ou indirecte, contre le manchon protecteur 3. En référence à la figure 5, on comprend ainsi que la position de protection du manchon protecteur 3 est obtenue instantanément après le désengagement des dents de verrouillage 12, 13, 14 par rapport aux premières butées B1, B2, B3, B4, B5, B6, du fait de l'action du ressort 22 selon la flèche B. Les dents de verrouillage 12, 13, 14 s'engagent axialement contre les deuxièmes butées 20 après le coulissement entre les nervures internes 9 de la came fixe.

Pour l'obtention de la position rétractée du manchon protecteur 3, le ressort 22 agit de façon similaire, les dents de verrouillage 12, 13, 14 alors positionnées en face des courtes entailles 9a étant déplacées axialement contre les premières butées B1, B2, B3, B4, B5, B6.

Le raccordement 11 visible sur la figure 1 et l'utilisation d'un ressort 22 permettent de déplacer longitudinalement la came rotative 10 selon un mouvement de va et vient (vers l'arrière puis vers l'avant) lors de la poussée du manchon protecteur 3.

Plus généralement on comprend que la configuration de la came rotative 10 et le raccordement 11 avec le manchon protecteur 3 permettent d'obtenir, sans le moindre mouvement de rotation de la part de l'utilisateur :
- lorsque le manchon protecteur 3 est poussé depuis la position rétractée, une première rotation de la came rotative 10 telle que les dents de verrouillage 12, 13, 14 ou tout autre organe similaire de verrouillage viennent s'engager avec la ou les premières butées B1, B2, B3, B4, B5, B6 (position reculée de la came rotative 10), de façon à obtenir et verrouiller la position rétractée, et
- lorsque le manchon protecteur 3 est poussé depuis ladite position rétractée, une deuxième rotation de la came rotative 10 telle que les dents de verrouillage 12, 13, 14 ou tout autre organe similaire de verrouillage viennent s'engager avec la ou les deuxièmes butées 20 (position avancée de la came rotative 10), de façon à obtenir et verrouiller la position de protection.

La première rotation et la deuxième rotation sont réalisées dans le même sens autour de l'axe longitudinal X, avec de préférence sensiblement le même angle de rotation.

En référence à la figure 1, l'actionnement du passage à la position de protection du manchon protecteur 3 depuis la position rétractée est illustré par la flèche A. Le manchon protecteur 3 forme ainsi un poussoir actionnant le déplacement de la came rotative 10 alternativement vers l'une et l'autre des positions avancée et reculée.

Pour réaliser cet actionnement, l'utilisateur peut soit saisir uniquement le manchon protecteur 3 et le repousser vers l'arrière, par exemple en plaçant ses doigts dans les renfoncements 25, 26, soit presser axialement l'instrument d'écriture 1 (typiquement de haut en bas) contre une surface rigide. Dans tous les cas, cette action pousse l'ensemble formé par le manchon protecteur 3 et la came rotative 10 vers l'arrière.

La présence du ressort additionnel R permet d'obtenir un retrait vers l'arrière de la pointe 4c à l'intérieur de la partie de protection 6 de sorte qu'un contact direct peut être obtenu entre la surface rigide et une face frontale annulaire 6b de cette partie de protection 6, ce qui permet ensuite de repousser le manchon protecteur 3 et la came rotative 10 vers l'arrière.

En référence à la figure 1, le piston P vient en appui, sous l'effet de la force de répulsion du ressort additionnel R, contre une butée interne 29 du corps creux 2 pour la position de protection. Cette position d'appui est également prise pour la position rétractée du manchon protecteur 3. Ainsi l'organe d'écriture 4 a, dans la position de protection et dans la position rétractée, la même position relative par rapport au corps creux 2. On comprend que le verrouillage alternativement sur la ou les premières butées B1, B2, B3, B4, B5, B6 et sur la ou les deuxièmes butées 20 permet de contrôler le coulissement du manchon protecteur 3 indépendamment du fait que l'organe d'écriture 4 présente une mobilité axiale.

Dans la variante de réalisation de la figure 8, l'instrument d'écriture 1 est dépourvu du ressort additionnel R. On comprend dans ce cas que l'utilisateur peut alors spécifiquement saisir la partie de protection 6 pour la repousser vers l'arrière. L'organe d'écriture 4 est maintenu de manière fixe dans le corps creux 2 en s'appuyant sur la face de support F1 formée ici à l'extrémité avant du bouchon 40', sans coulissement. Le ressort 22 ou élément de rappel élastique similaire fonctionne de manière analogue à l'exemple de la figure 1.

En référence aux figures 4A et 4B, le coulissement vers l'avant de la portion de guidage 5 fait apparaître une portion 5d de liaison avec la partie de protection 6. A la jonction avec la partie de protection 6, il est prévu un épaulement annulaire 28 (voir également la figure 2) qui définit une face arrière de cette partie de protection 6. Dans un mode de réalisation préféré, le manchon protecteur 3 peut librement être poussé vers l'arrière jusqu'à obtenir un appui de l'épaulement annulaire 28 contre l'extrémité avant 2b du corps creux 2 (fin de course du coulissement du manchon protecteur 3). Ce contact est bien visible sur la figure 5. Le renfoncement 25 peut être étendu dans la direction longitudinale et davantage creusé que l'autre renfoncement 26. Dans l'exemple de la figure 5, la face arrière de la partie de protection 6 est inclinée pour agrandir les dimensions du renfoncement 25.

Ces renfoncements 25, 26 facilitent la prise et donc la poussée du manchon protecteur 3 vers l'arrière. La prise à deux doigts (typiquement pouce et index) est alors efficace, sans glissement. Cette disposition permet d'améliorer la préhension sans augmenter des dimensions radiales de la partie de protection 6. Une extrémité avant de l'instrument d'écriture 1 trop large est en effet généralement désavantageuse pour le confort d'écriture.

De préférence, un seul ressort hélicoïdal est agencé pour solliciter le manchon protecteur 3. Dans l'exemple non limitatif de la figure 1, la longueur du ressort 22 peut être supérieure à la longueur de la partie de protection 6, la force de poussée du ressort 22 dans la position de protection étant de préférence significativement plus faible que la force de poussée dans la position rétractée.

Un des avantages de l'invention réside dans La simplicité et l"ergonomie de l'instrument d'écriture, un utilisateur pouvant obtenir la protection de la pointe 4c sans actionner un actionneur spécifique. On comprend aussi que le système de verrouillage est ici peu encombrant, la forme générale de la partie avant de l'instrument d'écriture 1 tubulaire pouvant rester mince.

De plus la conception et l'assemblage de l'instrument d'écriture 1 restent particulièrement simples, ce qui rend la fabrication moins coûteuse. On comprend que la came rotative 10 peut être introduite dans le volume interne V du corps creux 2 par l'extrémité arrière 2a, tandis que le manchon protecteur 3 est inséré par l'ouverture 2c de l'extrémité avant 2b. Le bourrelet externe annulaire 10a de la came rotative 10 vient s'engager dans la gorge annulaire 5c de rétention pour permettre d'attacher cette came rotative 10 à la portion de guidage 5 du manchon protecteur 3. Grâce à la déformation plastique du manchon protecteur 3, le bourrelet annulaire 10a peut être inséré au travers de l'extrémité arrière 2a où la section de passage présente un diamètre légèrement inférieur au diamètre externe du bourrelet annulaire 10a.

On comprend que chacun des exemples et chacun des détails de réalisation décrits précédemment peuvent être utilisés isolément ou en combinaison.

## Revendications

1. Instrument d'écriture (1) comportant :
- un corps creux (2) s'étendant entre une extrémité arrière (2a) et une extrémité avant (2b) du corps creux ;
- un organe d'écriture (4) monté à l'intérieur du corps creux (2) et pourvu à une extrémité libre d'une pointe (4c) ;
- un manchon protecteur (3) mobile entre une position de protection de la pointe et une position rétractée permettant l'écriture ;
- au moins une première butée (B1, B2, B3, B4, B5, B6) formée sur le corps creux (2) ; et
- au moins un organe de verrouillage adapté pour s'engager sur ladite première butée; L'instrument d'écriture comportant en outre ;
- au moins une deuxième butée (20) formée sur le corps creux (2) et décalée axialement vers l'extrémité avant (2b) par rapport à ladite première butée (B1, B2, B3, B4, B5, B6), la première butée et la deuxième butée faisant partie d'une came fixe ;
- une came rotative (10) qui comporte ledit au moins un organe de verrouillage et est déplaçable par rapport au corps creux (2) entre :
i) une position reculée dans laquelle ledit organe de verrouillage vient s'engager avec ladite première butée (B1, B2, B3, B4, B5, B6), de façon à verrouiller la position rétractée, et
ii) une position avancée dans laquelle ledit organe de verrouillage vient s'engager avec ladite deuxième butée (20), de façon à verrouiller la position de protection,
- un élément de rappel élastique (22) pour solliciter le manchon protecteur (3) vers ladite position de protection ; et
**caractérisé en ce que** l'instrument d'écriture (1) comporte en outre : un raccordement (11) entre le manchon protecteur (3) et la came rotative (10), de sorte que le manchon protecteur (3) forme un poussoir actionnant un déplacement de la came rotative (10) alternativement vers l'une et l'autre desdites positions avancée et reculée.

2. Instrument d'écriture selon la revendication 1, dans lequel le manchon protecteur (3) comprend une portion de guidage coulissant le long du corps creux (2), selon un axe longitudinal (X) du corps creux (2), et une partie de protection (6) qui prolonge ladite portion de guidage et présente un orifice de passage pour la pointe (4c), le manchon protecteur (3) comprenant un épaulement annulaire qui définit une face arrière de la partie de protection (6), le manchon protecteur (3) pouvant librement être poussé vers l'arrière jusqu'à obtenir un appui de l'épaulement annulaire contre l'extrémité avant (2b) du corps creux (2).

3. Instrument d'écriture selon la revendication 2, dans lequel le manchon protecteur (3) présente une denture (21) adaptée pour s'engager avec la came rotative (10), ledit raccordement (11) permettant de déplacer longitudinalement la came rotative vers l'arrière lors de la poussée du manchon protecteur (3) et entraîner :
- lorsque le manchon protecteur (3) est poussé depuis ladite position de protection, une première rotation de la came rotative (10) telle que ledit organe de verrouillage vient s'engager avec ladite première butée (B1, B2, B3, B4, B5, B6), de façon à obtenir et verrouiller la position rétractée, et
- lorsque le manchon protecteur (3) est poussé depuis ladite position rétractée, une deuxième rotation de la came rotative (10) telle que ledit organe de verrouillage vient s'engager avec ladite deuxième butée (20), de façon à obtenir et verrouiller la position de protection,
la première rotation et la deuxième rotation étant réalisées dans le même sens autour dudit axe longitudinal (X), avec sensiblement le même angle de rotation.

4. Instrument d'écriture selon la revendication 2 ou 3, dans lequel l'extrémité avant (2b) du corps présente une ouverture (2c), le corps définissant un volume interne (V), et le manchon protecteur (3) est monté dans le corps creux (2) au travers de ladite ouverture (2c), la portion de guidage (5) du manchon protecteur (3) étant insérée dans le volume interne (V) du corps creux (2) et s'étendant longitudinalement selon l'axe longitudinal (X).

5. Instrument d'écriture selon l'une quelconque des revendications précédentes, dans lequel le corps définit un volume interne (V), l'élément de rappel élastique étant un ressort (22) situé entièrement dans le volume interne (V) et comprenant :
- une extrémité arrière (22a) en appui fixe sur une face de support (F1) ; et
- une extrémité avant (22b) en appui, directement ou indirectement, contre la came rotative (10).

6. Instrument d'écriture selon la revendication 5, dans lequel la face de support (F1) est formée sur un piston (P), l'organe d'écriture (4) étant déplaçable avec le piston (P) en translation vers l'arrière dans le corps creux (2), un ressort additionnel (R) étant agencé du côté de l'extrémité arrière (2a) du corps creux (2), en appui sur une face arrière (F2) du piston (P) opposée à la face de support (F1), pour générer une force de répulsion qui sollicite l'organe d'écriture (4) vers l'avant et est adaptée pour amortir une pression d'écriture dans la position rétractée du manchon protecteur (3).

7. Instrument d'écriture selon la revendication 6, dans lequel le piston (P) vient en appui, sous l'effet de la force de répulsion du ressort additionnel (R), contre une butée interne (29) du corps creux (2) pour ladite position de protection et pour ladite position rétractée du manchon protecteur (3), ce grâce à quoi l'organe d'écriture (4) a dans la position de protection et dans la position rétractée la même position relative par rapport au corps creux (2).

8. Instrument d'écriture selon l'une quelconque des revendications 4 à 7, dans lequel la came rotative (10) est située dans ledit volume interne (V) et s'étend de façon annulaire autour dudit axe longitudinal (X) en définissant un espace intérieur (10b), l'organe d'écriture (4) étant déplaçable en translation selon l'axe longitudinal (X) dans ledit espace intérieur (10b).

9. Instrument d'écriture selon l'une quelconque des revendications 1 à 8, dans lequel ladite première butée (B1, B2, B3, B4, B5, B6) et ladite deuxième butée (20) sont définies par au moins une paire d'entailles (9a, 9b) adjacentes s'étendant longitudinalement sur une face interne du corps creux (2) et débouchant axialement vers l'arrière dans une même zone annulaire du corps creux (2), l'une des entailles de ladite paire étant plus longue que l'autre.

10. Instrument d'écriture selon la revendication 9, dans lequel ledit au moins un organe de verrouillage comporte un nombre déterminé, au moins égal à deux, de dents de verrouillage (12, 13, 14), ladite face interne du corps creux (2) présentant un nombre de première butées au moins supérieur ou égal au nombre déterminé et le nombre de deuxième butées (20) étant identique au nombre de premières butées (B1, B2, B3, B4, B5, B6).

11. Instrument d'écriture selon la revendication 10, dans lequel la came rotative (10) est maintenue alternativement soit dans la position avancée pour laquelle l'une au moins des dents de verrouillage (12, 13, 14) est engagée dans une des entailles les plus longues (9b), soit dans la position reculée pour laquelle l'une au moins des dents de verrouillage (12, 13, 14) est engagée dans une des entailles les plus courtes (9a).

12. Instrument d'écriture selon la revendication 11,
dans lequel la came rotative (10) comporte un corps (15) ayant une surface externe généralement cylindrique qui s'étend entre une extrémité arrière, au niveau de laquelle est agencé ledit au moins un organe de verrouillage (12, 13, 14), et une extrémité avant,
dans lequel le manchon protecteur (3) présente une extrémité arrière pourvue d'une denture (21) pour s'engager avec la came rotative (10),
dans lequel le manchon protecteur (3) présente une face interne sur laquelle est formée une gorge annulaire (5c) de rétention,
et dans lequel la came rotative (10) comporte un bourrelet externe annulaire (10a) qui fait saillie sur ladite surface externe et s'engage dans ladite gorge annulaire (5c) de rétention, de sorte que la came rotative (10) est attaché au manchon protecteur (3) avec un jeu axial de façon à pouvoir coulisser entre une position d'engagement de la denture (21) avec la came rotative (10) et une position désengagée de la denture (21).

13. Instrument d'écriture selon la revendication 12, dans lequel la came rotative (10) comporte au moins deux projections saillantes (15a) formées sur ladite surface externe et décalées axialement vers l'arrière par rapport au bourrelet externe annulaire (10a), chacune des projections saillantes (15a) présentant une face avant biseautée d'engagement avec la denture (21) du manchon protecteur (3), lesdites dents de verrouillage' (12, 13, 14) étant décalées axialement vers l'arrière par rapport aux projections saillantes (15a).

14. Instrument d'écriture selon l'une quelconque des revendications précédentes, dans lequel l'extrémité avant (2b) du corps creux (2) présente une ouverture (2c) axiale, le manchon protecteur (3) comprenant une portion de guidage (5) s'insérant dans le volume interne (V) du corps creux (2) et présentant un organe anti-rotation (5b) mâle ou femelle pour s'engager avec un organe de guidage complémentaire du corps creux (2) qui s'étend longitudinalement jusqu'à l'extrémité avant (2b).

## Patentansprüche

1. Schreibgerät (1), umfassend:
- einen hohlen Körper (2), der sich zwischen einem hinteren Ende (2a) und einem vorderen Ende (2b) des hohlen Körpers erstreckt,
- ein Schreiborgan (4), das im Inneren des hohlen Körpers (2) montiert und an einem freien Ende mit einer Spitze (4c) versehen ist,
- eine Schutzhülse (3), die zwischen einer Position zum Schutz der Spitze und einer eingezogenen Position, die das Schreiben gestattet, beweglich ist,
- mindestens einen ersten Anschlag (B1, B2, B3, B4, B5, B6), der am hohlen Körper (2) ausgebildet ist, und
- mindestens ein Verriegelungsglied, das geeignet ist, mit dem ersten Anschlag in Eingriff zu kommen,
wobei das Schreibgerät ferner Folgendes umfasst:
- mindestens einen zweiten Anschlag (20), der am hohlen Körper (2) ausgebildet und bezüglich des ersten Anschlags (B1, B2, B3, B4, B5, B6) axial zum vorderen Ende (2b) versetzt ist, wobei der erste Anschlag und der zweite Anschlag Teil eines feststehenden Nockens sind,
- einen drehbaren Nocken (10), der das mindestens eine Verriegelungsglied umfasst und bezüglich des hohlen Körpers (2) zwischen
i) einer zurückgefahrenen Position, in der das Verriegelungsglied mit dem ersten Anschlag (B1, B2, B3, B4, B5, B6) in Eingriff kommt, um die eingezogene Position zu verriegeln, und
ii) einer vorgeschobenen Position, in der das Verriegelungsglied mit dem zweiten Anschlag (20) in Eingriff kommt, um die Schutzposition zu verriegeln,
verschiebbar ist,
- ein elastisches Rückholelement (22) zum Beaufschlagen der Schutzhülse (3) mit einer Kraft zur Schutzposition hin,
**dadurch gekennzeichnet, dass** das Schreibgerät (1) ferner eine Verbindung (11) zwischen der Schutzhülse (3) und dem drehbaren Nocken (10) umfasst, so dass die Schutzhülse (3) einen Stößel bildet, der eine Verschiebung des drehbaren Nockens (10) abwechselnd zu der einen und der anderen vorgeschobenen und zurückgefahrenen Position tätigt.

2. Schreibgerät nach Anspruch 1, wobei die Schutzhülse (3) einen Führungsabschnitt, der gemäß einer Längsachse (X) des hohlen Körpers (2) entlang dem hohlen Körper (2) gleitet, und ein Schutzteil (6) umfasst, das den Führungsabschnitt verlängert und eine Durchgangsöffnung für die Spitze (4c) aufweist, wobei die Schutzhülse (3) eine ringförmige Schulter umfasst, die eine Rückfläche des Schutzteils (6) definiert, wobei die Schutzhülse (3) frei nach hinten gedrückt werden kann, bis ein Anliegen der ringförmigen Schulter am vorderen Ende (2b) des hohlen Körpers (2) erreicht ist.

3. Schreibgerät nach Anspruch 2, wobei die Schutzhülse (3) eine Zahnung (21) aufweist, die geeignet ist, mit dem drehbaren Nocken (10) in Eingriff zu kommen, wobei die Verbindung (11) gestattet, dass der drehbare Nocken beim Schieben der Schutzhülse (3) in Längsrichtung nach hinten verschoben werden kann, und dass
- eine erste Drehung des drehbaren Nockens (10) bewirkt wird, wenn die Schutzhülse (3) von der Schutzposition aus geschoben wird, so dass das Verriegelungsglied mit dem ersten Anschlag (B1, B2, B3, B4, B5, B6) in Eingriff kommt, um die eingezogene Position zu erreichen und zu verriegeln, und
- eine zweite Drehung des drehbaren Nockens (10) bewirkt wird, wenn die Schutzhülse (3) von der eingezogenen Position aus geschoben wird, so dass das Verriegelungsglied mit dem zweiten Anschlag (20) in Eingriff kommt, um die Schutzposition zu erreichen und zu verriegeln,
wobei die erste Drehung und die zweite Drehung in derselben Richtung um die Längsachse (X) mit im Wesentlichen demselben Drehwinkel ausgeführt werden.

4. Schreibgerät nach Anspruch 2 oder 3, wobei das vordere Ende (2b) des Körpers eine Öffnung (2c) aufweist, wobei der Körper ein inneres Volumen (V) definiert, und die Schutzhülse (3) im hohlen Körper (2) über die Öffnung (2c) montiert ist, wobei der Führungsabschnitt (5) der Schutzhülse (3) im inneren Volumen (V) des hohlen Körpers (2) eingeführt ist und sich in Längsrichtung gemäß der Längsachse (X) erstreckt.

5. Schreibgerät nach einem der vorhergehenden Ansprüche, wobei der Körper ein inneres Volumen (V) definiert, wobei das elastische Rückholelement eine Feder (22) ist, die gänzlich im inneren Volumen (V) angeordnet ist und Folgendes umfasst:
- ein hinteres Ende (22a), das fest an einer Stützfläche (F1) anliegt, und
- ein vorderes Ende (22b), das direkt oder indirekt am drehbaren Nocken (10) anliegt.

6. Schreibgerät nach Anspruch 5, wobei die Stützfläche (F1) an einem Kolben (P) ausgebildet ist, wobei das Schreiborgan (4) mit dem Kolben (P) im hohlen Körper (2) translationsmäßig nach hinten verschiebbar ist, wobei eine zusätzliche Feder (R) an der Seite des hinteren Endes (2a) des hohlen Körpers (2) angeordnet ist und an einer hinteren Fläche (F2) des Kolbens (P) gegenüber der Stützfläche (F1) anliegt, um eine Rückstoßkraft zu erzeugen, die das Schreiborgan (4) nach vorne treibt und geeignet ist, einen Schreibdruck in der eingezogenen Position der Schutzhülse (3) zu dämpfen.

7. Schreibgerät nach Anspruch 6, wobei der Kolben (P) für die Schutzposition und für die eingezogene Position der Schutzhülse (3) unter der Wirkung der Rückstoßkraft der zusätzlichen Feder (R) an den inneren Anschlag (29) des hohlen Körpers (2) anschlägt, so dass dadurch das Schreiborgan (4) in der Schutzposition und in der eingezogenen Position dieselbe Position bezüglich des hohlen Körpers (2) hat.

8. Schreibgerät nach einem der Ansprüche 4 bis 7, wobei der drehbare Nocken (10) im inneren Volumen (V) angeordnet ist und sich ringförmig um die Längsachse (X) erstreckt, indem er einen inneren Raum (10b) definiert, wobei das Schreiborgan (4) translationsmäßig gemäß der Längsachse (X) im inneren Raum (10b) verschiebbar ist.

9. Schreibgerät nach einem der Ansprüche 1 bis 8, wobei der erste Anschlag (B1, B2, B3, B4, B5, B6) und der zweite Anschlag (20) durch mindestens ein Paar benachbarte Einkerbungen (9a, 9b) definiert sind, die sich in Längsrichtung auf einer Innenfläche des hohlen Körpers (2) erstrecken und axial nach hinten in derselben ringförmigen Zone des hohlen Körpers (2) münden, wobei eine der Einkerbungen des Paars länger als die andere ist.

10. Schreibgerät nach Anspruch 9, wobei das mindestens eine Verriegelungsglied eine bestimmte Anzahl, und zwar mindestens zwei, Verriegelungszähne (12, 13, 14) umfasst, wobei die Innenfläche des hohlen Körpers (2) eine Anzahl von ersten Anschlägen aufweist, die mindestens größer als die oder gleich der bestimmten Anzahl ist, und die Anzahl von zweiten Anschlägen (20) mit der Anzahl von ersten Anschlägen (B1, B2, B3, B4, B5, B6) identisch ist.

11. Schreibgerät nach Anspruch 10, wobei der drehbare Nocken (10) abwechselnd in der vorgeschobenen Position, in der mindestens einer der Verriegelungszähne (12, 13, 14) in einer der längeren Einkerbungen (9b) in Eingriff steht, oder in der zurückgefahrenen Position, in der mindestens einer der Verriegelungszähne (12, 13, 14) in einer der kürzeren Einkerbungen (9a) in Eingriff steht, gehalten ist.

12. Schreibgerät nach Anspruch 11,
wobei der drehbare Nocken (10) einen Körper (15) umfasst, der eine allgemein zylindrische Außenfläche hat, die sich zwischen einem hinteren Ende, an dem das mindestens eine Verriegelungsglied (12, 13, 14) angeordnet ist, und einem vorderen Ende erstreckt,
wobei die Schutzhülse (3) ein hinteres Ende aufweist, das mit einer Zahnung (21) versehen ist, um mit dem drehbaren Nocken (10) in Eingriff zu kommen,
wobei die Schutzhülse (3) eine Innenfläche aufweist, an der eine ringförmige Haltekehle (5c) ausgebildet ist,
und wobei der drehbare Nocken (10) einen ringförmigen Außenwulst (10a) umfasst, der an der Außenfläche vorragt und mit der ringförmigen Haltekehle (5c) in Eingriff kommt, so dass der drehbare Nocken (10) mit axialem Spiel an der Schutzhülse (3) angebracht ist, so dass er zwischen einer Eingriffsposition der Zahnung (21) mit dem drehbaren Nocken (10) und einer ausgerückten Position der Zahnung (21) gleiten kann.

13. Schreibgerät nach Anspruch 12, wobei der drehbare Nocken (10) mindestens zwei vorragende Vorsprünge (15a) umfasst, die an der Außenfläche ausgebildet und bezüglich des ringförmigen Außenwulsts (10a) axial nach hinten versetzt sind, wobei jeder der vorragenden Vorsprünge (15a) eine abgeschrägte vordere Fläche zum Eingriff mit der Zahnung (21) der Schutzhülse (3) aufweist, wobei die Verriegelungszähne (12, 13, 14) bezüglich der vorragenden Vorsprünge (15a) axial nach hinten versetzt sind.

14. Schreibgerät nach einem der vorhergehenden Ansprüche, wobei das vordere Ende (2b) des hohlen Körpers (2) eine axiale Öffnung (2c) aufweist, wobei die Schutzhülse (3) einen Führungsabschnitt (5) umfasst, der in das innere Volumen (V) des hohlen Körpers (2) eingeführt ist und ein Antirotations-Steck- oder -aufnahmeglied (5b) aufweist, um mit einem komplementären Führungsglied des hohlen Körpers (2), das sich in Längsrichtung bis zum vorderen Ende (2b) erstreckt, in Eingriff zu kommen.

## Claims

1. Writing instrument (1) comprising:
- a hollow body (2) extending between a rear end (2a) and a front end (2b) of the hollow body;
- a writing member (4) mounted inside the hollow body (2) and provided with a tip (4c) at a free end;
- a protective sleeve (3) movable between a tip protection position and a retracted position for writing;
- at least one first stop (B1, B2, B3, B4, B5, B6) formed on the hollow body (2); and
- at least one locking member able to engage said first stop;
the writing instrument further comprising:
- at least one second stop (20) formed on the hollow body (2) and axially offset towards the front end (2b) with respect to said first stop (B1, B2, B3, B4, B5, B6), the first stop and the second stop being part of a fixed cam;
- a rotary cam (10) which comprises said at least one locking member and is movable relative to the hollow body (2) between:
i) a withdrawn position where said locking member engages with said first stop (B1, B2, B3, B4, B5, B6) in order to lock the retracted position, and
ii) an extended position where said locking member engages with said second stop (20) in order to lock the protection position,
- an elastic return element (22) for biasing the protective sleeve (3) towards said protection position; and
**characterized in that** the writing instrument (1) further comprises:
- a coupling (11) between the protective sleeve (3) and the rotary cam (10), so that the protective sleeve (3) forms a tappet actuating a movement of the rotary cam (10) to one or the other of said extended and withdrawn positions in alternation.

2. Writing instrument according to claim 1, wherein the protective sleeve (3) comprises a guide portion sliding along the hollow body (2) on a longitudinal axis (X) of the hollow body (2), and a protection portion (6) extending said guide portion and having an opening to allow the passage of the tip (4c), the protective sleeve (3) comprising an annular shoulder which defines a rear face of the protection portion (6), the protective sleeve (3) able to be pushed freely rearward until the annular shoulder presses against the front end (2b) of the hollow body (2).

3. Writing instrument according to claim 2, wherein the protective sleeve (3) comprises a set of teeth (21) adapted to engage with the rotary cam (10), said coupling (11) allowing a longitudinal rearward displacement of the rotary cam when the protective sleeve (3) is pushed, causing:
- when the protective sleeve (3) is pushed from said protection position, a first rotation of the rotary cam (10) such that said locking member engages with said first stop (B1, B2, B3, B4, B5 , B6), obtaining and locking the retracted position, and
- when the protective sleeve (3) is pushed from said retracted position, a second rotation of the rotary cam (10) such that said locking member engages with said second stop (20), obtaining and locking the protection position,
the first rotation and the second rotation occurring in the same direction about said longitudinal axis (X) with substantially the same angle of rotation.

4. Writing instrument according to claim 2 or 3, wherein the front end (2b) of the body has an opening (2c), the body defining an inside volume (V), and the protective sleeve (3) is mounted in the hollow body (2) through said opening (2c), the guide portion (5) of the protective sleeve (3) being inserted into the inside volume (V) of the hollow body (2) and extending longitudinally along the longitudinal axis (X).

5. Writing instrument according to any preceding claim, wherein the body defines an inside volume (V), the elastic return element being a spring (22) located entirely within the inside volume (V) and comprising:
- a rear end (22a) bearing in a fixed manner against a supporting face (F1); and
- a front end (22b) bearing directly or indirectly against the rotary cam (10).

6. Writing instrument according to claim 5, wherein the supporting face (F1) is formed on a piston (P), the writing member (4) being rearwardly movable in translation with the piston (P) within the hollow body (2), an additional spring (R) being arranged near the rear end (2a) of the hollow body (2), bearing on a rear face (F2) of the piston (P) opposite the supporting face (F1), in order to generate a repulsive force which biases the writing member (4) towards the front and is adapted to absorb writing pressure when the protective sleeve (3) is in the retracted position.

7. Writing instrument according to claim 6, wherein the effect of the repulsive force of the additional spring (R) causes the piston (P) to bear against an internal stop (29) of the hollow body (2) for said protection position and for said retracted position of the protective sleeve (3), whereby the writing member (4) has the same position relative to the hollow body (2) in both the protection position and the retracted position.

8. Writing instrument according to any one of claims 4 to 7, wherein the rotary cam (10) is positioned within said inside volume (V) and extends annularly around said longitudinal axis (X), defining an inside space (10b), the writing member (4) being movable in translation along the longitudinal axis (X) within said inside space (10b).

9. Writing instrument according to any one of claims 1 to 8, wherein said first stop (B1, B2, B3, B4, B5, B6) and said second stop (20) are defined by at least one pair of adjacent notches (9a, 9b) extending longitudinally on an inner face of the hollow body (2) and opening axially towards the rear in a same annular area of the hollow body (2), one of the notches of said pair being longer than the other.

10. Writing instrument according to claim 9, wherein said at least one locking member comprises a specified number, at least equal to two, of locking teeth (12, 13, 14), said inner face of the hollow body (2) having a number of first stops at least greater than or equal to the specified number and the number of second stops (20) being identical to the number of first stops (B1, B2, B3, B4, B5, B6).

11. Writing instrument according to claim 10, wherein the rotary cam (10) is held alternately in either the extended position in which at least one of the locking teeth (12, 13, 14) is engaged with one of the longer notches (9b), or in the withdrawn position in which at least one of the locking teeth (12, 13, 14) is engaged with one of the shorter notches (9a).

12. Writing instrument according to claim 11,
wherein the rotary cam (10) comprises a body (15) having a generally cylindrical outer surface extending between a rear end, where said at least one locking member (12, 13, 14) is arranged, and a front end,
wherein the protective sleeve (3) has a rear end provided with a set of teeth (21) for engagement with the rotary cam (10),
wherein the protective sleeve (3) has an inner face on which is formed an annular retaining groove (5c),
and wherein the rotary cam (10) comprises an external annular bead (10a) projecting from said outer surface and engaging said annular retaining groove (5c) so that the rotary cam (10) is attached to the protective sleeve (3) with an axial play allowing it to be slidable between a position where the teeth (21) are engaged with the rotary cam (10) and a position where the teeth (21) are disengaged.

13. Writing instrument according to claim 12, wherein the rotary cam (10) comprises at least two protruding projections (15a) formed on said outer surface and offset axially rearward relative to the external annular bead (10a), each of the protruding projections (15a) having a beveled front face for engaging with the teeth (21) of the protective sleeve (3), said locking teeth (12, 13, 14) being offset axially rearward relative to the protruding projections (15a).

14. Writing instrument according to any preceding claim, wherein the front end (2b) of the hollow body (2) has an axial opening (2c), the protective sleeve (3) comprising a guide portion (5) inserted into the inner volume (V) of the hollow body (2) and having a male or female rotation-prevention member (5b) for engaging with a complementary guide member of the hollow body (2) extending longitudinally to the front end (2b).
